# DEMANDE DE BREVET EUROPEEN

(11) **EP 0 077 250 A1**
(43) Date de publication de la demande: **20.04.1983**
(21) Numéro de dépôt: 82401799.0
(22) Date de dépôt: 01.10.1982
(51) Int. Cl.: H01Q 1/12

(54) **Support d'antenne destinée à capter des émissions de télévision provenant d'un satellite géostationnaire, et ensemble formé par un tel support et son antenne**

(30) Priorité: 09.10.1981 FR 8119077
(71) Demandeur: THOMSON-BRANDT, 75379 Paris Cedex 08 (FR)
(72) Inventeur: Repussard, Jean-Yves, F-75379 Paris Cedex 08 (FR)
(74) Mandataire: Grynwald, Albert

(57) **Abrégé**

Support d'antenne destinée à capter des émissions provenant d'un satellite géostationnaire comprenant un mât (3) pouvant tourner autour de son axe vertical pour régler l'azimut de l'antenne (1) et un quadrilatère articulable dont un côté constitue une partie de l'antenne et un autre côté est une partie du mât.

Un côté (11) de ce quadrilatère entre le mât et l'antenne a une longueur réglable afin de permettre un réglage du site de l'antenne grâce à une extrémité (32) incurvée coulissant dans un collier (34) solidaire du mât (3). De préférence le collier (34) est également coulissant sur le mât.

Le coulissement du collier (34) sur le mât permet le réglage approché du site de l'antenne tandis que le coulissement de l'extrémité (32) dans ce collier (34) permet le réglage fin de ce site.

## Description

L'invention est relative à un support d'antenne destinée à capter des émissions, notamment de télévision, provenant d'un satellite géostationnaire ainsi qu'à l'ensemble formé par un tel support et son antenne.

Les émissions de télévision seront, dans un proche avenir, transmises par l'intermédiaire d'un satellite géostationnaire. Ces émissions sont captées à l'aide d'un réflecteur qui diffère d'une antenne réceptrice habituelle, car il est en forme de paraboloide dont l'axe est dirigé vers le satellite.

Le satellite étant géostationnaire le réflecteur parabolique doit avoir une position bien déterminée, réglée une fois pour toute. Le réglage qui doit être effectué lors de l'installation d'une telle antenne doit être simple afin qu'il puisse être mis en oeuvre par des personnes ne possédant pas de connaissances particulières en mécanique.

Dans la demande de brevet européen n° 35930 du 27 février 1981 au nom de la demanderesse pour "support d'antenne de réception d'émissions d'un satellite géostationnaire, et antenne comportant un tel support" on a déjà proposé un support répondant à ces conditions. Ce support comprend un poteau de direction fixée par rapport au sol, notamment la direction verticale, qui peut tourner autour de son axe longitudinal pour régler l'azimut de l'antenne et un quadrilatère articulé dont un côté constitue une partie de l'antenne et un autre côté est une partie du poteau, la longueur de cette partie de poteau étant réglable et déterminant le site de l'antenne.

Un tel support est aisément réglable et peut être fabriqué à bon marché.

L'invention vise à perfectionner le support décrit dans cette demande de brevet de manière que son installation soit encore plus aisée sans en compliquer la fabrication.

. Le support selon l'invention est donc du type de celui de la demande de brevet 35930, c'est-à-dire comprenant un quadrilatère ou autre polygône articulé dont un côté constitue une partie de l'antenne et un autre côté, de longueur réglable, est une partie du . poteau, et il est caractérisé en ce que l'un des autres côtés, se trouvant entre le poteau et l'antenne, a également une longueur réglable de façon à permettre un réglage supplémentaire du site de l'antenne.

De cette manière le réglage de la longueur du côté faisant partie du poteau peut constituer un réglage approché du site de l'antenne tandis que le réglage fin est obtenu par le réglage de la longueur de l'autre côté.

Dans une réalisation le côté de longueur réglable entre l'antenne et le poteau comprend un bras articulé par une de ses extrémités à l'antenne et, pour permettre le réglage de longueur, l'autre extrémité de ce bras est incurvée et coulissante dans une bague ou un collier solidaire du poteau. Ainsi le réglage fin est obtenu par un simple mouvement de coulissement.

De préférence ladite bague, dans laquelle coulisse l'extrémité incurvée du côté de longueur réglable, est également coulissante sur le poteau. Dans ce cas on peut prévoir le même moyen de commande pour bloquer la bague, ainsi en deux parties, respectivement sur le poteau et sur le bras à extrémité incurvée; pour que le réglage approché précède le réglage fin il est alors préférable que la bague double soit telle que le blocage sur le poteau soit obtenu avant le blocage sur l'extrémité incurvée. A cet effet le jeu entre la bague et le poteau est inférieur au jeu entre cette bague et l'extrémité incurvée.

L'invention vise également le cas où seul le côté entre le poteau et le réflecteur est de longueur variable, le réglage du site n'étant ainsi obtenu que par le réglage de la longueur de ce côté.

Ainsi, selon un autre de ses aspects, l'invention vise un support d'antenne comprenant un mât de direction fixée, notamment verticale, par rapport au sol, et pouvant tourner autour de son axe longitudinal pour régler l'azimut de l'antenne et un polygône, tel qu'un quadrilatère, articulable dont un côté constitue une partie de l'antenne et un autre côté est une partie du poteau, ce support étant caractérisé en ce qu'un côté de ce polygône entre le mât et l'antenne a une longueur réglable afin de permettre un réglage du site de l'antenne grâce à une extrémité incurvée coulissant dans un collier solidaire du mât.

D'autres caractéristiques et avantages de l'invention apparaîtront avec la description de certains de ses modes de réalisation, celle-ci étant effectuée en se référant aux dessins ci-annexés sur lesquels :
- la figure 1 est une vue schématique de l'ensemble d'une antenne et de son support selon l'invention,
- la figure 2 est une vue d'un étrier faisant partie du support de la figure 1,
- la figure 3 est une vue selon la flèche f de la figure 2,
- la figure 4 montre le sommet du poteau du support de la figure 1,
- la figure 5 est une coupe selon la ligne 5-5 de la figure 4,
- la figure 6 est une vue en coupe montrant l'assemblage du sommet du poteau du support avec l'étrier représenté sur les figures 2 et 3,
- la figure 7 montre un collier faisant partie du support de la figure 1, et
- les figures 8, 9 et 10 représentent des variantes du collier de la figure 7.

L'antenne 1 (figure 1) est destinée à capter des émissions de télévision provenant d'un satellite géostationnaire. Elle comporte un réflecteur en forme de paraboloide d'axe 2 dirigé vers le satellite. Ce réflecteur réfléchit les ondes sur un capteur (non représenté) relié par câble à un ou plusieurs récepteurs de télévision.

Le satellite émetteur ou réémetteur ayant une position fixe par rapport à la terre, le réflecteur 1 garde toujours la même position lorsqu'il doit capter les émissions provenant d'un satellite déterminé. L'orientation de l'axe 2 est donc effectuée une fois pour toute au cours de l'installation de l'antenne. Ce réglage de la direction de l'axe 2 doit cependant pouvoir être modifié pour tenir compte d'un éventuel changement de position du satellite ou du remplacement de ce satellite par un autre.

Ce réglage doit pouvoir être effectué de façon aisée. C'est ce que permet le support selon l'invention.

Dans l'exemple le support comprend un mât ou poteau vertical 3 constitué par un tube métallique de section circulaire fixé par deux brides respectivement inférieure 4 et supérieure 5 à un mur 6 ou un autre élément fixe. L'extrémité supérieure 7 du mât 3 est en saillie au-dessus de la bride 5.

Les brides 4 et 5 sont pourvues de boulons et d'écrous de serrage 8 pour maintenir le mât 3 dans ces brides. Ainsi, avant le serrage, le mât peut tourner autour de son axe vertical 3a pour régler l'azimut du réflecteur 1.

Le mât 3 est raccordé à un raidisseur 9 solidaire de la face arrière du réflecteur 1 par l'intermédiaire d'un bras 10 incliné à environ 45° par rapport à l'horizontale et en forme d'étrier et d'un bras tubulaire 11. Ces deux bras sont articulés au raidisseur 9.

Le bras 10 a la forme générale d'un étrier à deux branches 12 et 13 qui divergent à partir d'une base 14 (figure 2) et se terminent cependant par des extrémités parallèles 12a et 13a traversées par des tiges de boulons 14a et 15 dont les axes sont en prolongement et qui traversent également des branches 16 et 17 d'équerres dont les autres branches sont fixées à, et appliquées contre, la face arrière du raidisseur 9. De cette manière lorsque les écrous coopérant avec les boulons 14a et 15 ne sont pas serrés les branches 12 et 13 sont articulées aux branches 16 et 17 des équerres fixées au réflecteur 1.

La base 14, dont la longueur test supérieure au diamètre du tube 3, est introduite dans une fente 19 (figures 4 et 5), inclinée à 43° par rapport à l'horizontale, que présente l'extrémité supérieure 7 du mât 3. Les extrémités 20 et 21 de cette fente sont, dans l'exemple, diamétralement opposées.

La partie centrale de la basé 14 comporte une fente 22 en forme d'arc de cercle limitant une patte ou languette 23 rattachée au reste de la base 14 selon la ligne fictive 24 reliant les extrémités de la fente 22.

Une arête 25 de la base 14 présente deux échancrures 26 et 27 dans lesquelles pénètrent les parties de la paroi du tube 3 avoisinant les extrémités 20 et 21 de la fente 19. De cette manière le bras 10 a une position bien précise par rapport au mât.

La fixation de l'étrier 10 au mât est obtenue en écartant de la base 14, à l'opposé des branches 12 et 13, la languette 23 après introduction de la base dans la fente 19 (figure 6). Dans ces conditions l'extrémité 28 opposée à la ligne 24 est en appui contre la surface interne du tube 3. La fixation du bras 10 au tube 3 est ainsi effectuée de façon particulièrement simple à l'aide d'une languette découpée.

Pour écarter la languette 23 du plan de la base 14 on introduit un outil par l'ouverture supérieure 7a du tube et on exerce une poussée verticale dirigée vers le bas.

Le bras 11 se termine par une fente dans laquelle est introduite une branche 30 en saillie d'une embase appliquée contre, et fixée à, la face externe du raidisseur 9. La tige filetée d'un boulon 31 traverse cette extrémité du bras 11 et la branche 30. Ainsi, avant serrage de l'écrou coopérant avec le boulon 31, le bras 11 est articulé à la branche 30 et donc au réflecteur 1.

A son extrémité opposée le bras 11, qui est comme le mât 3 constitué par un tube, se termine par une partie incurvée 32 constituant dans l'exemple un arc de cercle dont la concavité est tournée vers le réflecteur.

Cette partie incurvée 32 est coulissante à l'intérieur d'une première partie 33 d'un collier 34 présentant une deuxième partie 35 montée autour du mât 3 (figure 7).

La partie centrale du collier 34 est traversée par une tige 36 d'axe horizontal d'un boulon 36a coopérant avec un écrou 37 à l'extérieur du collier et séparé de ce dernier par une rondelle 37a.

Dans l'exemple représenté sur la figure 7 le collier 34 comprend une unique lame métallique conformée pour présenter à ses extrémités deux renflements cylindriques formant les parties 33 et 35. Les arêtes d'extrémité 38 et 39 de cette lame sont du côté de la partie 33. La partie intermédiaire, traversée par la tige 36 du boulon 36a, présente des sections 40 et 41 en regard qui sont sensiblement planes.

Le diamètre R₁ de la partie 35 et le diamètre externe du mât 3 ainsi que le diamètre R₂ de la partie 33 et le diamètre externe de l'extrémité recourbée 32 du bras 11 sont tels qu'avant serrage le jeu entre le mât 3 et la partie 35 est inférieur au jeu entre l'extrémité recourbée 32 et la partie -33 du collier. De cette manière lorsque l'écrou 37 est vissé sur la tige 36 le collier 34 est d'abord bloqué sur le mât 3 avant d'être bloqué sur l'extrémité incurvée 32.

Le réglage s'effectue de la façon suivante :
Après réglage de l'azimut par rotation du mât 3 autour de son axe vertical 3a les brides 4 et 5 sont serrées sur le mât 3 grâce aux boulons et écrous 8.

Pour le réglage du site l'écrou 37 ainsi que les écrous coopérant avec les boulons 14a, 15 et 31 sont dans une position telle que les liaisons correspondantes sont des articulations et que le collier 34 peut coulisser sur le mât 3 et que la crosse 32 à l'extrémité du bras 11 peut coulisser à l'intérieur dudit collier 34.

On effectue alors en premier lieu un réglage approché du site en faisant coulisser le collier 34 sur le mât 3 entre les brides 4 et 5. Le site est ainsi réglé à quelques degrés près. Dans cette condition on serre l'écrou 37 de façon que le collier soit serré sur le mât 3 sans cependant que la crosse 32 soit elle-même bloquée dans le collier. Le réglage fin est obtenu en faisant coulisser la crosse 32 à l'intérieur de la partie 33 du collier 34. Dans cette condition le réflecteur 1 peut basculer autour de l'axe des boulons 14a et 15 et l'axe 31 se déplace selon le cercle 45 en traits interrompus sur la figure 1. Lorsque le réglage convenable a été obtenu l'écrou 37 est tourné de manière que le collier soit serré sur la crosse 32 et les écrous aux articulations du support à la face arrière du réflecteur sont également serrés de manière que l'ensemble soit rigide.

Les deux réglages mentionnés ci-dessus permettent de faire varier le site d'un angle d'environ 90" ou plus. Le réglage fin, par actionnement de la crosse 32, autorise, dans l'exemple, une variation du site de l'ordre de 20°.

En variante la surface interne de la partie 33 du collier 34 a, au lieu de la forme cylindrique, sensiblement la forme d'un segment de tore que constitue la partie de la crosse 32 logée dans la partie 33 du collier 34.

Le mode de réalisation représenté sur la figure 8 se distingue de celui représenté sur la figure 7 par le fait que le collier 34₁, également formé par une seule lame métallique, présente des lèvres 46 et 47 prolongeant la partie 33₁ et qui sont traversées par une tige 48 de boulon coopérant avec un écrou 49 pour parfaire le serrage de ce collier sur la crosse 32.

Le collier 34₂ représenté sur la figure 9 est formé de deux lames séparées 50 et 51, la partie 35₂ étant ainsi ouverte à son extrémité, comme la partie 33₂ ou la partie 33 de la figure 7.

Dans l'exemple de la figure 10 le collier 34₃ présente deux lames 52 et 53 mais celles-ci sont liées l'une à l'autre par une articulation 54 dans la partie 35₃ à l'opposé de la tige 36₃ de boulon.

En variante le mât 3 est planté dans le sol ou est solidaire d'un socle.

## Revendications

1. Support d'antenne destinée à capter des émissions provenant d'un satellite géostationnaire comprenant un mât (3) de direction fixée, notamment verticale, par rapport au sol et pouvant tourner autour de son axe longitudinal pour régler l'azimut de l'antenne (I) et un polygône, tel qu'un quadrilatère, articulable dont un côté constitue une partie de l'antenne et un autre côté est une partie du mât, caractérisé en ce qu'un premier côté (11) de ce polygône entre le mât et l'antenne a une longueur réglable, afin de permettre un réglage du site de l'antenne, grâce à une extrémité (32) incurvée coulissant dans un collier (34) solidaire du mât.

2. Support selon la revendication 1, caractérisé en ce que la longueur du côté formant une partie du mât étant également réglable, la variation de longueur de ce côté est destinée à effectuer le réglage approché du site de l'antenne tandis que la variation de longueur du premier côté (11) entre le mât (3) et l'antenne (1) permet le réglage fin de ce site.

3. Support selon la revendication 2, caractérisé en ce que le réglage fin permet une variation du site de l'antenne de l'ordre de 20".

4. Support selon l'une quelconque des revendications précédentes, caractérisé en ce qu'un second côté (10) du polygône entre le mât (3) et l'antenne (1) forme un angle constant avec le mât, ce côté étant ainsi seulement articulable à l'antenne (1).

5. Support selon la revendication 2 ou 3, caractérisé en ce que le collier (34) est coulissant sur le mât (3) de façon à permettre la variation de longueur du côté du polygône faisant partie du mât.

6. Support selon la revendication 5, caractérisé en ce que la commande du blocage du collier sur l'extrémité incurvée (32) est effectué par le même organe (36a, 37) que la commande du blocage du collier sur le mât.

7. Support selon la revendication 6, caractérisé en ce que la commande du blocage du collier (34) sur le mât (3) et sur l'extrémité incurvée (32) est telle que la manoeuvre de l'organe (36a, 37) de commande assure le blocage du collier sur le mât avant de bloquer ce collier (34) sur l'extrémité incurvée (32).

8. Support selon la revendication 7, caractérisé en ce qu'avant serrage le jeu entre le mât et la partie (35) du collier (34) autour de ce mât est inférieur au jeu entre l'extrémité incurvée (32) et la partie (33) du collier autour de cette extrémité.

9. Support selon l'une quelconque des revendications précédentes, caractérisé en ce que le collier (34, 34₁) est formé à partir d'une unique lame métallique.

10. Support selon l'une quelconque des revendications 1 à 8, caractérisé en ce que le collier (342) est formé à partir de deux lames métalliques.

11. Support selon l'une quelconque des revendication 1 à 8, caractérisé en ce que le collier (34₃) est formé à partir de deux lames métalliques (52, 53) articulées l'une à l'autre.

12. Support selon l'une quelconque des revendications précédentes, caractérisé en ce que l'organe de commande du blocage du collier (34, 34₁, -34₂, 34₃) est dans la partie de ce dernier entre l'extrémité incurvée (32) et le mât (3).

13. Support selon la revendication 4, caractérisé en ce que le second côté (10) du polygône entre le mât (3) et l'antenne (1) a la forme d'un étrier à deux branches (12, 13) dont les extrémités (12a, 13a) sont articulées à l'antenne (1) et dont les autres extrémités se raccordent par une base (14) introduite dans une fente (19) du mât (3).

14. Support selon la revendication 13, caractérisé en ce que le mât (3) étant tubulaire, une languette (23) est solidaire de la base (14) et est en appui contre la surface interne du tube pour bloquer ledit second côté (10) du polygône.

15. Support selon la revendication 14, caractérisé en ce que la languette (23) est obtenue à partir d'une découpe de la base (14).

16. Support selon l'une quelconque des revendications 13 à 15, caractérisé en ce que le mât étant tubulaire la base (14) présente deux encoches (26, 27) dans lesquelles pénètrent les parois du tube au voisinage des extrémités (20, 21) de la fente (19) du mât.

17. Support selon l'une quelconque des revendications précédentes, caractérisé en ce que les articulations du polygône sont toutes blocables.

18. Support selon l'une quelconque des revendications précédentes, caractérisé en ce que le mât (3) est fixé par des brides (4, 5) à un mur (6), ledit collier (34) coulissant entre ces brides.

19. Support selon l'une quelconque des revendications 1 à 17, caractérisé en ce que le mât (3) est planté dans le sol ou est solidaire d'un socle.

20. Support d'antenne destinée à capter des émissions provenant d'un satellite géostationnaire comprenant un mât (3) de direction fixée, notamment verticale, par rapport au sol et pouvant tourner autour de son axe longitudinal pour régler l'azimut de l'antenne (1) et un polygône, tel qu'un quadrilatère, articulable dont un côté constitue une partie de l'antenne et dont un autre côté de longueur réglable est une partie du poteau, caractérisé en ce que l'un des autres côtés (11) se trouvant entre le poteau et l'antenne a également une longueur réglable de façon à permettre un réglage supplémentaire du site de l'antenne.

21. Ensemble d'une antenne destinée à capter des émissions provenant d'un satellite géostationnaire et du support de cette antenne, caractérisé en ce que le support est selon l'une quelconque des revendications précédentes.
